# EUROPÄISCHE PATENTSCHRIFT

(11) **EP 2 275 006 B1**
(45) Veröffentlichungstag und Bekanntmachung des Hinweises auf die Patenterteilung: **20.06.2012**
(21) Anmeldenummer: 10168915.6
(22) Anmeldetag: 08.07.2010
(51) Int. Cl.: A47D 11/00, A47D 7/04, A47D 13/06

(54) **Multifunktionsmöbel**
Multifunctional furniture
Meuble multifonction

(30) Priorität: 16.07.2009 DE 102009027761
(43) Veröffentlichungstag der Anmeldung: 19.01.2011
(73) Patentinhaber: Bürrig, Benjamin Mendel, 52459 Inden (DE)
(72) Erfinder: Bürrig-Rauchholz, Luise, 52459, Inden (DE)
(74) Vertreter: Bauer, Dirk

(56) Entgegenhaltungen:
- FR-A- 769 798
- US-A- 1 364 019
- US-A- 2 645 786
- US-A- 5 511 257
- US-A1- 2009 133 190

## Beschreibung

### Einleitung

Die Erfindung betrifft ein Multifunktionsmöbel, insbesondere ein Kindermöbel, nach dem Oberbegriff des Anspruchs 1.

### Stand der Technik

Während im Bereich anderer Möbel als Kindermöbel Möbel mit einer Mehrzahl von Funktionen allgemein bekannt sind, ist dies bislang im Bereich der Kindermöbel weniger der Fall. So sind im Bereich herkömmlicher Möbel so genannte "Schtafsofas" weit verbreitet, die von einem Sofa zu einem Bett für zwei Personen umgebaut werden können. Bekannt sind darüber hinaus auch Betten, insbesondere Einzelbetten, die bei Nichtgebrauch hochgeklappt werden können und dann in einem schrankartigen Möbel verborgen sind. Insbesondere auch im Campingsektor sind Umbaumöbel gebräuchlich, wobei beispielsweise ein Tisch mit Sitzgruppe nachts durch Absenken der Tischplatte und Umplatzierung der Rückenpolster zu einer großen Bettliegefläche umgebaut werden kann.

Im Bereich der Kindermöbel besteht bislang nicht die Möglichkeit, ein Möbel durch entsprechende Umgestaltung zu unterschiedlichen Zwecken nutzen zu können. Angesichts der raschen Entwicklung eines Kindes vom Säugling bis zum Jugendlichen werden im Zuge dieser Entwicklung typischerweise eine Vielzahl von spezialisierten Möbeln benötigt. So schlafen Säuglinge in den ersten Lebensmonaten typischerweise in kleinen Säuglingsbettchen oder Wiegen oder Körben, um in der anschließenden Lebensphase die Nächte in größeren Kinderbetten zu verbringen. Kleinkinder werden im Alter zwischen ca. 6 bis 8 Monaten und ca. 2 Jahren zeitweise in so genannten "Laufställen" untergebracht, um auch in kurzen Phasen ohne Beaufsichtigung zu verhindern, dass die Kinder in gefährliche Situationen geraten. Später verbringen Kinder ihre Freizeit mit unterschiedlichsten spielerischen Aktivitäten, wie beispielsweise dem Klettern in so genannten "Kletterhäuschen" oder auch dem KasperleTheater-Spiel. Später werden für Kinder Möbel zur Aufbewahrung von Spielzeugen, so genannte "Spielkisten" benötigt, die in der Lage sein müssen, auch großvolumige Dinge aufzunehmen.

Typischerweise existieren für all die vorgenannten Zwecke spezielle Möbel, so dass im Laufe der Entwicklung eines Kindes eine entsprechend große Anzahl an Möbeln benötigt wird. Dies verursacht zum einen hohe Kosten sowie einen großen Raumbedarf zur Unterbringung der Möbel und zum anderen stellt sich die Frage, was nach der relativ kurzen Phase des Gebrauchs der jeweiligen Spezialmöbel mit diesen geschehen soll.

Aus der DE 70 13 902 U ist ein mit vier Rollen versehenes Kinderbett mit Stäben sowohl an den Längs- als auch an den Querseiten sowie einem oberen und einem unteren Rahmen jeweils aus horizontal verlaufenden Streben bekannt. Eine Art Grundplatte kann in verschiedenen Positionen an den Stäben befestigt werden, um unterschiedliche Höhen der solchermaßen gebildeten Nutzfläche zu ermöglichen. Die Rollen sind aus diesem Grunde nicht an der Grundplatte sondern an den unteren Enden der vier eckseitig angeordneten vertikalen Pfosten angeordnet. Abgesehen von der Verstellbarkeit der Höhe der Liegefläche bietet das vorbekannte Gitterbett keine darüber hinaus gehenden Umbaumöglichkeiten.

Die US 6,131,218 A offenbart ein Kleinkinderbettchen mit erhöhter Liegefläche, wobei auf ein Unterteil ein Aufsatz aufgesetzt wird, dessen Bodenteil eine erhöhte Liegeebene bildet. Dieses vorbekannte Bettchen besitzt keine Rollen und die Pfosten und Streben, die das insgesamt kastenförmige mit Netzteilen verkleidete Unterteil bilden, sind zwar grundsätzlich demontierbar und unter Verwendung von Eckverbindungen auch wieder zusammenbaubar. Eine Umbaumöglichkeit dahingehend, dass unterschiedliche Möbelfunktionen mit demselben Gegenstand realisierbar sind, existieren bei diesem Stand der Technik jedoch nicht.

Gleichfalls ein Kindermöbel ohne Rollen offenbart die DE 1 994 081 U. Das vorbekannte Möbel basiert auf einer Art Baukastenprinzip, das in Abkehr von Systemen mit großflächigen plattenförmigen Einzelteilen auf vier vertikalen Pfosten und diese verbindenden horizontalen Streben basiert. Beschrieben wird in diesem Dokument eine ungefähr quaderförmige Grundstruktur, die aus vier vertikalen Pfosten und acht jeweils paarweise horizontal und parallel zueinander verlaufenden Streben besteht, die in Bohrungen in den Pfosten eingesteckt und auch wieder aus diesen herausziehbar sind, um andere Strukturen zu bilden. Eine Mobilität des vorbekannten Möbels ist insofern schwieriger zu ermöglichen, als Rollen nicht vorhanden sind. Eine Auswechselbarkeit flächiger Seitenteile ist nach dem vorbekannten System nicht vorgesehen.

Ähnlich wie in der DE 70 13 902 U beschreibt auch die GB 2 460 077 A ein Kleinkinderbettchen mit erhöhter Schlafebene, wobei Rollen in diesem Fall nicht vorhanden sind. Umbaumöglichkeiten, um unterschiedliche Möbelfunktionen abdecken zu können, sind in dieser Schrift ebenfalls nicht genannt. Der Schwerpunkt dieses Dokuments liegt in der Beschreibung insbesondere der Eckverbindungen zwischen den rohrförmigen Streben und schlaufenförmigen Haltern für Polsterteile der oberen Liegeebene.

Schließlich offenbart die DE 657 802 C bereits ein Multifunktionsmöbel in dem Sinne, als eine Umbaumöglichkeit von einer "Kinderbettstelle" zu einem "Laufgehege" möglich ist. Das vorbekannte Möbel besteht aus einem Boden mit vier Laufrädern, von dem aus sich vier Pfosten nach oben erstrecken. Die Pfosten sind durch ovale Reifen miteinander verbunden, die parallel und im Abstand zueinander angeordnet sind. Die Reifen dienen dazu, weitere Einlegeböden aufzunehmen, die - aus Gründen der Montierbarkeit - aus zwei Teilstücken bestehen. Abbildung 5 dieses Dokuments zeigt, wie auf einen weiteren Einlegeboden ein Kinderbett- bzw. Kinderwagenoberteil aufgesetzt ist. Wenn Einlegeböden auf der Ebene des oberen Reifens verwendet werden, soll sich das vorbekannte Möbel als Servierwagen oder als Kinderspieltisch eignen. Trotz der vorstehend genannten Umbaumöglichkeiten ermöglichen die das vorbekannte Möbel seitlich umschließenden Reifen keine Umbauten grundsätzlicher Natur.

### Aufgabe

Der Erfindung liegt somit die Aufgabe zugrunde, ein Multifunktionsmöbel für Kinder vorzuschlagen, mit dem durch einfache Umbaumaßnahmen eine Vielzahl von Funktionen abgedeckt werden kann, insbesondere sollen auch Seitenteile (Längsteile, Stirnteile) möglichst einfach austauschbar bzw. einsetzbar und wieder entfernbar sein.

### Lösung

Erfindungsgemäß wird die vorgenannte Aufgabe durch ein Multifunktionsmöbel mit den Merkmalen des kennzeichenden Teils des Patentanspruchs 1 in Verbindung mit den Merkmalen des Oberbegriffs gelöst.

Die Komponenten Grundplatte, Pfosten und Streben des erfindungsgemäßen Multifunktionsmöbels bilden eine Art Grundstruktur bzw. -gerüst, das unter Verwendung geeigneter Zubehörteile zu Möbeln mit den unterschiedlichsten Funktionen bzw. Zwecken umgestaltet werden kann. Die Grundstruktur besteht aus einem oberhalb der Grundplatte angeordneten und von dieser nach unten begrenzten Quader, dessen vertikale Kanten von den Pfosten und dessen obere horizontale Kanten von den Streben gebildet werden. In der grundlegenden und allgemein verwendbaren Ausgangsform sind außer der Grundplatte keine Wandungen vorhanden, d.h. die fünf übrigen Wände (vier vertikale, im rechten Winkel zueinander angeordnete Seitenwände und eine horizontale, parallel zu der Grundplatte ausgerichtete Deckfläche) sind "offen". Auf Basis der vorgenannten, sehr elementaren Grundform lassen sich überraschender Weise jedoch eine Vielzahl von Spezialmöbeln verwirklichen, ohne dass komplizierte Umbauten oder hoch-spezielle Einzelteile hierfür benötigt würden. Insbesondere eignet sich das Multifunktionsmöbel gemäß der Erfindung dazu, zunächst als Kinderwiege verwendet zu werden, indem zwischen zwei gegenüberliegenden parallelen Streben oder aber an den Endabschnitten der Pfosten ein Liegetuch befestigt wird, das wannenförmig oder schalenförmig durchhängt und somit eine wannenartige oder nestartige Mulde für das schlafende Baby darstellt, wobei aufgrund der vertieften Lage des Babys in Bezug auf die Seitenränder der Mulde bzw. Wanne nicht die Gefahr eines Herausfallens besteht.

Des Weiteren lässt sich das erfindungsgemäße Multifunktionsmöbel durch Anbringen von vier vertikalen Seitenwänden leicht in einen Laufstall verwandeln. Die Seitenwände sollten hierzu vorzugsweise durchbrochen, insbesondere mit vertikalen Längsschlitzen und dazwischen angeordneten Streben oder Stäben bestehen. Die Grundplatte dient dann als Aufstandsfläche für das sitzende oder stehende Kind. Legt man auf die Grundplatte zusätzlich eine angepasste Matratze, so wird das Multifunktionsmöbel in ein Kinderbett verwandelt.

Später lässt sich das Multifunktionsmöbel z. B. als Kletterhaus verwenden, wenn Seitenwände eingesetzt sind, die fenster-, tür- oder andersartig geformte Durchbrüche zum Hindurchkriechen oder Hindurchreichen aufweisen. Ferner kann das Multifunktionsmöbel beispielsweise auch ein Kasperletheater sein, indem eine Seitenwand mit Bühnenfenster eingesetzt wird, das mit einer Gardine bzw. einem Vorhang verschlossen werden kann, wobei die Bedienung der Spielpuppen aus dem Inneren des Multifunktionsmöbel heraus erfolgt, wozu sinnvollerweise eine obere Deckplatte und zwei an die Wand mit dem Bühnenfenster angrenzende weitere geschlossene Seitenwände vorhanden sind.

Zweckmäßiger Weise weist das erfindungsgemäße Multifunktionsmöbel in etwa die folgenden Abmessungen auf: Die Grundplatte sollte vorzugsweise rechteckig sein und eine kurze Seitenlänge zwischen 70 cm und 90 cm, vorzugsweise 80 cm, aufweisen und eine lange Seitenlänge zwischen 1 m und 1,40 m, vorzugsweise 1,20 m, besitzen. Die Höhe der Pfosten sollte zwischen 60 cm und 1 m, vorzugsweise zwischen 70 cm und 80 cm, betragen. Als Werkstoff für das erfindungsgemäße Multifunktionsmöbel eignet sich vor allem Holz und zwar für die Grundplatte vorzugsweise aus mehrschichtverleimtem Brettmaterial (Multiplex) und für die Pfosten und Streben Massivholz sowie für die Seitenwände und eventuelle Deckel hinreichend stabiles Sperrholz oder eine Gitterstruktur aus Rahmen und Streben.

Aufgrund der vier Laufrollen lässt sich das Multifunktionsmöbel, das bei hinreichend stabiler Ausführung ein nicht zu geringes Gewicht aufweist, bequem verschieben um beispielsweise als Kinderwiege an unterschiedlichen Orten aufgestellt werden zu können.

Aufgrund der erfindungsgemäß vorhandenen Nuten, die entweder in den Pfosten oder der Grundplatte oder beiden vorgenannten Bauteilen vorhanden sind, gestaltet sich die Möglichkeit eines Wechsels von Seitenteilen besonders einfach. Gleichwohl ist durch die formschlüssige Verbindung, die durch den Eingriff eines Randstreifens der Seitenteile in die Nut gegeben ist, eine hohe Stabilität der Seitenteile in ihrer Montageposition gewährleistet. Die erfindungsgemäße Nut-Feder-Verbindung zwischen den Seitenteilen und den Pfosten ermöglicht insbesondere eine einfache schiebende Bewegung beim Einsetzen der Seitenteile, wobei mittels der Verbindung der Pfosten über die horizontalen Streben (als Zugmittel) ein klemmender Kontakt zwischen den Randstreifen der Seitenteile und den Nuten in den Pfosten herbeigeführt werden kann, insbesondere durch eine gleitende Lagerung der Streben in den Pfosten und Spannschrauben an den Strebenenden. Die erfindungsgemäße Nut-Feder-Verbindung ist darüber hinaus verschleißfrei und zeichnet sich durch ihre schlichte Ästhetik aus.

Die Erfindung weiter ausgestaltend wird vorgeschlagen, dass die Streben in Ausnehmungen, vorzugsweise in Form von Durchbrüchen, weiter vorzugsweise in Form von Bohrungen, in den Pfosten klemmend in letztere einschiebbar und auch zerstörungsfrei wieder daraus entfernbar sind. Diese Art der Strebenbefestigung ermöglicht auf einfache Weise beispielsweise das "Auffädeln" von Gardinenringen für einen Vorhang oder das "Einfädeln" in einen Befestigungstunnel eines Liegetuchs für Babys.

Gemäß einer Weiterbildung der Erfindung wird vorgeschlagen, dass Paare gegenüber liegender Streben jeweils denselben Abstand von der Oberseite der Grundplatte besitzen und über Eck benachbarte Streben einen solchen Höhenversatz zueinander aufweisen, dass ihre Durchbrechungen sich nicht berühren. Auf diese Weise lassen sich die Durchbrechungen, insbesondere die Bohrungen der im Querschnitt runden Streben, in der jeweiligen Mittelebene der Pfosten anordnen ohne dass die zwei in einem Pfosten mündenden Streben miteinander kollidieren.

Wenn eine Rechteckform der Grundplatte realisiert wird und zwischen benachbarten Pfosten Seitenteile montiert werden, sind zwei der Seitenteile kürzer als die zwei anderen längeren. Um die Umbauarbeiten beim Wechsel zwischen verschiedenen Funktionen des Möbels so einfach wie möglich zu gestalten, können die Seitenteile werkzeuglos und zerstörungsfrei an dem Pfosten und/oder der Grundplatte befestigbar und wieder davon entfernbar sein. Dies kann beispielsweise mittels Klettbandabschnitten an den beiden zu verbindenden Teilen und/oder mittels Druckknöpfen und/oder Clipverbindungen erfolgen.

Eine bevorzugte Ausführungsform des Multifunktionsmöbels besteht ferner darin, dass Wandungen der Nuten in den Pfosten bzw. in der Grundplatte von Abschnitten von Zylindern gebildet sind. Dabei sollte der Durchmesser des Zylinders vorzugsweise größer sein als die lichte Breite des Öffnungsquerschnitts der Nuten. Auch wenn grundsätzlich die Ausbildung im Querschnitt halbrunder Nuten möglich ist, bietet die vorgenannte Variante den Vorteil, dass die Kanten im Bereich der Nutöffnung weniger scharf sind, so dass eine Verletzungsgefahr sicher ausgeschlossen werden kann. Vorzugsweise sollten die Randstreifen der einzusetzenden Seitenteile im Querschnitt denselben Krümmungsradius besitzen wie der Nutquerschnitt, um eine besonders innige Formschlussverbindung herzustellen.

Grundsätzlich ist es auch möglich, die Öffnungsquerschnitte der Nuten innerhalb einer gemeinsamen Ebene anzuordnen, so dass an den Randstreifen der Seitenteile z. B. schwalbenschwanzförmige Vorsprünge angeordnet wären, die in die gleichfalls angepasst schwalbenschwanzförmig gestaltete Nuten in dem Pfosten eingreifen. Bevorzugt sollten die Öffnungsquerschnitte der Nuten benachbarter Pfosten jedoch aufeinander zu gewandt sein, damit die Seitenteile schlichte Platten ohne irgendwelche vorstehenden federartigen Elemente sein können.

Wenn die Laufrollen jeweils um eine Achse senkrecht zu der Grundplatte drehbar sind, ergibt sich eine sehr einfache Verschiebbarkeit des Multifunktionsmöbels auch um Kurven und unter vielfältigen Richtungsänderungen sind die Laufrollen lösbar an der Grundplatte befestigt, so lassen sie sich bedarfsweise (möglichst werkzeugfrei durch einfaches Herausziehen) entfernen und durch Einstecken (mittels Klickverbindung wieder montieren. Ein Entfernen der Laufrollen ist dann zweckmäßig, wenn das Multifunktionsmöbel fest auf dem Untergrund aufgestellt werden soll und ein Verrutschen nicht gewünscht ist.

Eine wichtige Ausführungsform der Erfindung besteht darin, dass eine aus textilem Material bestehende Liegeschale oder -wanne an mindestens zwei gegenüber liegenden Streben oder aber an den Endabschnitten der Pfosten befestigt wird, wobei vorzugsweise die Streben durch Befestigungstunnel oder -schlaufen oder -ringe in Randbereichen der Liegeschale oder -wanne verlaufen.

Die Multifunktionalität des erfindungsgemäßen Möbels lässt sich des Weiteren durch parallel zu der Grundplatte verlaufende, in den Pfosten befindliche und einen gleichen Abstand zu der Grundplatte aufweisenden Nuten verbessern sowie einen Boden, der mit Randstreifen in den Nuten lagerbar ist. Auf diese Weise wird eine Art Zwischenboden zwischen der Grundplatte und der durch das freie Ende der Pfosten gebildeten Ebene geschaffen.

Wenn das erfindungsgemäße Multifunktionsmöbel als Laufstall benutzt werden soll, können Seitenteile vorgesehen werden, die mit einer Mehrzahl senkrecht zu der Grundplatte angeordneten und äquidistant zueinander angeordneten Öffnungen versehen sind. Es ergibt sich somit eine Art vertikale Gitterstruktur, die ein Hochklettern des in dem Laufstall befindlichen Kindes verhindert, gleichwohl aber auch in sitzender oder liegender Position des Kindes einen allseitigen Blickkontakt nach außen ermöglichen. Alternativ ist das Multifunktionsmöbel aber auch als Kletterobjekt bzw. Versteck oder "Häuschen" nutzbar, wenn mindestens ein Seitenwandteil mit mindestens einer Öffnung versehen ist, die von einem Kind durchkletterbar ist.

Eine Nutzung des Multifunktionsmöbels als Kasperletheater wird dadurch ermöglicht, dass mindestens ein Seitenwandteil mit einer Fensteröffnung versehen ist, die mittels eines Vorhangs, der vorzugsweise an einer Strebe oder aber an der Seitenwand selbst befestigt ist, verschließbar ist.

Wenn vier geschlossene Seitenteile und ein an den Endabschnitten der Pfosten angeordneter Deckel vorhanden ist, der um eine parallel zu einer Kante der Grundplatte verlaufende Achse schwenkbar ist, erhält man eine Art Spielkiste, in der auch großvolumige Spielzeuge lagerbar sind. Zur Erhöhung der Stabilität ist es in diesem Falle sinnvoll, den Deckel an einem Rahmen zu befestigen, der wiederum an den Endabschnitten der Pfosten befestigt ist.

### Ausführungsbeispiel

Die Erfindung wird nachfolgend anhand eines Ausführungsbeispiels des Multifunktionsmöbels, das in der Zeichnung dargestellt ist, näher erläutert.

Es zeigt:
- Fig. 1:: Eine erste perspektivische Ansicht eines Multifunktionsmöbels nach der Erfin- dung,
- Fig. 2:: eine zweite perspektivische Ansicht des Multifunktionsmöbels gemäß Figur 1,
- Fig. 3:: eine dritte perspektivische Ansicht des Multifunktionsmöbels gemäß Figur 1,
- Fig. 4:: eine Ausschnittsvergrößerung im Bereich eines Endabschnitts eines Pfostens mit angeschlossenen Streben,
- Fig. 5:: eine weitere perspektivische Ansicht des Multifunktionsmöbels gemäß Figur 1, jedoch mit entfernten Streben,
- Fig. 6:: eine zweite perspektivische Ansicht des Multifunktionsmöbels gemäß Figur 5,
- Fig. 7:: eine perspektivische Ansicht des zu einer Kinderwiege umgebauten Multifunk- tionsmöbels,
- Fig. 8:: eine perspektivische Ansicht des zu einem Laufstall umgebauten Multifunkti- onsmöbels,
- Fig. 9:: eine perspektivische Ansicht des zu einem Spiel- und Krabbelhaus umgebau- ten Multifunktionsmöbels ,
- Fig. 10:: eine perspektivische Ansicht des zu einem Kasperletheater umgebauten Multi- funktionsmöbels,
- Fig. 11:: eine perspektivische Ansicht des zu einer Spielkiste umgebauten Multifunkti- onsmöbels und
- Fig. 12:: eine Draufsicht auf zwei Pfosten und ein dazwischen eingeordnetes Seitenteil.

Ein in den Figuren 1 bis 3 in drei perspektivischen Ansichten gezeigtes Multifunktionsmöbel 1 besitzt eine rechteckige Grundplatte 2 mit einer Oberseite 3 und einer Unterseite 4. Auf der Oberseite 3 ist an allen vier Ecken 5 der Grundplatte 2 jeweils ein senkrecht zu der Ebene der Oberseite 3 der Grundplatte 2 ausgerichteter Pfosten 6 angeordnet, der von der Unterseite 4 der Grundplatte 2 her verdeckt mit der Grundplatte 2 verschraubt ist. Jeweils zwischen 2 benachbarten Pfosten 6 ist eine diese verbindende und parallel zu der Ebene der Oberseite 3 der Grundplatte 2 verlaufende Strebe 7 aus einem Rundmaterial angeordnet. Parallel zu einer Längskante 8 der Grundplatte 2 verläuft eine längere Strebe 7, wohingegen parallel zu den Querkanten 9 der Grundplatte 2 zwei kürzere Streben 7 verlaufen. Die längeren Streben 7 sind im Vergleich mit den kürzeren Streben 7 in einem größeren Abstand von der Grundplatte 2 angeordnet. Die Streben 7 sind mit nicht sichtbaren Endabschnitten in Bohrungen 10 in dem Pfosten 6 klemmend gelagert. Die Bohrungen 10 sind als Durchgangsbohrungen ausgeführt, so dass die Streben 7 auch nachträglich vollständig durch (von außen) eine Bohrung 10 in einem Pfosten 6 hindurchgeschoben werden kann, um sie von dem Multifunktionsmöbel 1 zu entfernen. Der Außendurchmesser der Strebe 7 und der Innendurchmesser der Bohrung 10 sind als Presspassung ausgeführt, so dass zusätzlich zu dem Einschieben der Streben 7 in die Bohrungen 10 unter Aufbringung der erforderlichen Montagekräfte keine weiteren Sicherungen erforderlich sind, um eine hinreichende Lagefixierung der Streben 7 während der Benutzung des Multifunktionsmöbels 1 sicherzustellen.

An der Unterseite 4 der Grundplatte sind darüber hinaus ecknah vier Laufrollen 11 befestigt, die um eine senkrecht zu der Ebene der Grundplatte 2 verlaufende Achse 12 drehbar gelagert sind um das Multifunktionsmöbel 1 nach Art eines Teewagens auf dem Untergrund verfahren zu können.

Wie sich insbesondere aus Figur 4 ergibt, ist jeder der Pfosten 6 auf zwei benachbarten Seitenflächen 13, 14 mit jeweils einer in Längsrichtung des Pfostens 6 verlaufenden Nut 15, 16 versehen. Die Nuten erstrecken sich (vgl. Figuren 1 bis 3) jeweils von einer oberen Stirnfläche 17 der Pfosten 6 bis hin zu der Ebene der Oberseite 3 der Grundplatte 2. Die Öffnungsquerschnitte der Nuten 15 bzw. 16 jeweils benachbarter Pfosten 6 weisen aufeinander zu und sind, bezogen jeweils auf eine in Längsrichtung bzw. in Querrichtung verlaufende vertikale Symmetrieebene des Multifunktionsmöbels 1, symmetrisch zueinander angeordnet. Aus Figur 4 ergibt sich darüber hinaus, dass die Nuten 15, 16 in Bezug auf die Streben 7 weiter außen an den Pfosten 6 angeordnet sind.

Die Figuren 5 und 6 zeigen zwei unterschiedliche perspektivische Ansichten des Multifunktionsmöbels 1, nachdem die vier Streben 7 vollständig entfernt wurden. Nach Entfernung der Laufrollen 11 lässt sich das Multifunktionsmöbel 1 auch als Tisch verwenden, wobei die Pfosten 6 dann jeweils mit ihrer Stirnfläche 17 auf einen Boden aufgestellt werden können und die Unterseite 4 der Grundplatte 2 als Oberseite der Tischplatte dient. Bedarfsweise können auch bei einer Nutzung als Tisch die Streben 7 zwischen den Pfosten 6 verbleiben, wodurch sich eine erhöhte Stabilität jedoch gewisse Einschränkungen in der Fußfreiheit ergeben.

Figur 7 zeigt das Multifunktionsmöbel 1 nach einem Umbau zu einer Kinderwiege. Zu diesem Zweck wurde eine aus textilem Material, insbesondere einem Baumwoll- oder Leinentuch, bestehende Liegewanne 18 an den beiden in Längsrichtung verlaufenden Streben 7 befestigt. Die Befestigung erfolgt dergestalt, dass die längeren Streben 7 durch jeweils einen am Rand der Liegewanne 18 befindlichen Befestigungstunnel 19 geschoben werden. Die Breite der Liegewanne 18 in deren gestreckten Zustand ist größer als die Breite der Grundplatte 2, so dass sich im befestigten Zustand eine wannenartige Vertiefung ergibt, in der ein Säugling 20 in Figur 7 schlafend dargestellt ist. Bei der Nutzung als Babywiege kann in Nuten 21, die sich ungefähr mittig an den Pfosten 6 befinden und in beiden Seitenflächen 13, 14 parallel zu der Oberseite 3 der Grundplatte 2 verlaufen, ein Zwischenboden eingeschoben werden, der auf diese Weise formschlüssig mit allen vier Pfosten 6 verbunden ist. Der nicht dargestellte Zwischenboden kann beispielsweise zum Lagern von Windeln, Kinderwäsche, Baby-Pflegeprodukten oder ähnlichem dienen. Die Nuten 21 erstrecken sich mit einem 90°-Knick um die von der Ecke der Grundplatte 2 wegweisenden Kante 22 der Pfosten 6, so dass ein entsprechend von den Maßen angepasster Zwischenboden sowohl in Längsrichtung der Grundplatte 2 als auch in deren Querrichtung eingeschoben werden kann.

Das Multifunktionsmöbel 1 lässt sich darüber hinaus auch als Laufstall nutzen, wie sich aus der Darstellung in Figur 8 ergibt. Zu diesem Zweck werden in die Nuten 15, 16 jeweils längere bzw. kürzere Seitenteile 23, 24 eingeschoben. Die Seitenteile 23, 24 weisen schlitzartige, in senkrechte Richtung zu der Grundplatte 2 verlaufende Öffnungen 25 auf, wobei benachbarte Öffnungen jeweils durch einen dazwischen verlaufenden Steg 26 voneinander getrennt werden. Hierdurch entsteht eine Art vertikale Gitterstruktur, wobei die Seitenteile 23, 24 auch allein aus Streben und senkrecht hierzu verlaufenden Gitterstäben bestehen können, wobei jedoch Randstreifen als Federn ausgeführt sein müssen, die in die Nuten 15, 16 einführbar sind.

Der Laufstall gemäß Figur 8 ist auch als Kinderbett nutzbar, wenn auf die Oberseite 3 der Grundplatte 2 eine angepasste Matratze aufgelegt wird. Die Seitenteile 23, 24 verhindern in diesem Fall, dass das Kind das Bett von den Eltern unbemerkt verlässt.

Figur 9 zeigt ferner das Multifunktionsmöbel 1 nachdem dieses zu einem Spiel- und Krabbelhaus umgestaltet wurde. Die bei dieser Variante verwendeten Seitenteile 27, 28, 29, die gleichfalls in den Nuten 15, 16 befestigt sind, besitzen Öffnungen 30, 31, 32 in Form eines rechteckigen Fensters, eines runden Fensters und einer Tür, die ein Hineinkrabbeln in ein solchermaßen gebildetes Kinderhaus ermöglichen. Falls gewünscht, kann die Oberseite des Multifunktionsmöbels 1 mit einer nicht dargstellten Dachplatte verschlossen werden. Das vierte Seitenwandteil 33 besitzt keinerlei Öffnungen.

Bei der Ausführungsform gemäß Figur 10 wird das Multifunktionsmöbel 1 als Kasperletheater verwendet. Ein Seitenwandteil 34 besitzt zu diesem Zweck eine rechteckige lang gestreckte Öffnung 35, die eine Art Bühnenfenster darstellt. Wie sich aus der auf der linken Seite aufgebrochenen Darstellung der Figur 10 ergibt, ist an der längeren Strebe 7 ein gardinenartiger Vorhang 36 befestigt und zwar mit Hilfe einer Mehrzahl von Gardinenringen 37, die ein Öffnen und Schließen des Vorhangs, der in zwei Teilstücke unterteilt sein kann, erlauben. Um die Akteure hinter der Bühne für das Publikum unsichtbar zu halten, können in Figur 10 nicht dargestellte kurze Seitenteile und eine obere Dachplatte verwendet werden.

Ferner zeigt Figur 11 noch eine Verwendung des Multifunktionsmöbels 1 als Spielkiste, wobei in diesem Fall vier geschlossene Seitenteile in die Nuten 15, 16 eingeschoben sind. An den oberen Stirnflächen 17 der Pfosten 6 ist ein aus vier Abschnitten 38, 39, 40, 41 gebildeter Rahmen angeordnet, an dem ein um eine Achse klappbarer Deckel 42 gelagert ist. Aufgrund der gewählten Maße des Multifunktionsmöbels (ohne Laufrollen 11) von 120 cm Länge, 80 cm Breite und 70 cm Höhe, lassen sich in der wie vorstehend beschriebenen Spielkiste auch großvolumige Dinge gut geschützt verstauen.

Aus Figur 12 ist darüber hinaus zu erkennen, dass die Nuten 15, 16 in den Pfosten 6 im Querschnitt auch einen Abschnitt eines Kreises bilden können. Im vorliegenden Fall ist der Kreisabschnitt kleiner als ein Halbkreis, was dazu führt, dass Kanten 43, die den Öffnungsquerschnitt der Nuten 15, 16 begrenzen, weniger scharfkantig sind, so dass eine Verletzungsgefahr wirksam unterbunden wird. Eine Tangente 44 an den Auslauf des die Nutwandung im Querschnitt markierenden Kreisbogens schließt somit mit der zugeordneten Seitenfläche 45 des Pfostens 6 einen Winkel 46 ein, der kleiner als 90° ist.

Darüber hinaus ist aus Figur 12 ersichtlich, dass Randstreifen 47 des Seitenteils 23 an beiden gegenüber liegenden Enden formschlüssig in den Nutquerschnitt eingreifen. Der äußere Krümmungsradius des Randstreifens 47 des Seitenteils 23 entspricht dem inneren Krümmungsradius der Wandung der Nuten 15, 16. Falls gewünscht kann eine Verspannung der Seitenteile 23 an dem Multifunktionsmöbel 1 dadurch herbeigeführt werden, dass die parallel aber seitlich versetzt zu den Seitenteilen 23 verlaufenden Streben 7 zum Einspannen des Seitenwandteils 23 benutzt werden. Hierzu werden die Streben 7 in Bohrungen in den Pfosten verschiebbar gelagert und mittels endseitiger Spannschrauben die Pfosten 6 gegeneinander verspannt, wodurch die dazwischen befindlichen Seitenteile 23 eingeklemmt werden. Die Länge der Streben 7 ist in diesem Fall etwas kürzer als der Abstand zwischen voneinander weg gewandten Seitenflächen der Pfosten 6.

### Bezugszeichenliste

- 1: Multifunktionsmöbel
- 2: Grundplatte
- 3: Oberseite
- 4: Unterseite
- 5: Ecke
- 6: Pfosten
- 7: Strebe
- 8: Längskante
- 9: Querkante
- 10: Bohrung
- 11: Laufrolle
- 12: Achse
- 13: Seitenfläche
- 14: Seitenfläche
- 15: Nut
- 16: Nut
- 17: Stirnfläche
- 18: Liegewanne
- 19: Befestigungstunnel
- 20: Säugling
- 21: Nut
- 22: Kante
- 23: Seitenwandteil
- 24: Seitenwandteil
- 25: Öffnung
- 26: Steg
- 27: Seitenwandteil
- 28: Seitenwandteil
- 29: Seitenwandteil
- 30: Öffnung
- 31: Öffnung
- 32: Öffnung
- 33: Seitenwandteil
- 34: Seitenwandteil
- 35: Öffnung
- 36: Vorhang
- 37: Gardinenring
- 38: Abschnitt
- 39: Abschnitt
- 40: Abschnitt
- 41: Abschnitt
- 42: Deckel
- 43: Kante
- 44: Tangente
- 45: Seitenfläche
- 46: Winkel
- 47: Randstreifen

## Patentansprüche

1. Multifunktionsmäbel (1) mit einer rechteckförmigen Grundplatte (2) mit einer Oberseite (3) und einer Unterseite (4), vier ecknah auf der Oberseite (3) angeordneten, senkrecht zu der Ebene der Oberseite (3) ausgerichteten Pfosten (6), vier jeweils zwei benachbarte Pfosten (6) verbindenden, parallel zu der Ebene der Oberseite (3) angeordnete Streben (7), die jeweils in einem der Grundplatte (2) abgewandten Endabschnitt der Pfosten (6) an diese anschließen, und vier ecknah auf der Unterseite (4) angeordnete Laufrollen (11), die gemeinsam eine Aufstandsebene des Multifunktionsmöbels (1) definieren, **dadurch gekennzeichnet, dass** die Pfosten (6) auf zwei benachbarten Seitenflächen (13, 14) mit jeweils in deren Längsrichtung mit randnah auf ihrer Oberseite verlaufenden Nuten (15, 16) versehen sind, in die gegenüberliegende Randstreifen von Seitenteilen (23, 24, 27, 28, 29, 33, 34) formschlüssig eingreifen, wobei die Streben in Ausnehmungen in dem Pfosten (6) klemmend In letztere einschiebbar und zerstörungsfrei wieder daraus entfernbar sind und wobei Paare gegenüber liegender Streben (7) jeweils denselben Abstand von der Oberseite (3) der Grundplatte (2) besitzen und über Eck benachbarte Streben (7) einen solchen Höhenversatz zueinander aufweisen, dass ihre Durchbrüche einander nicht berühren.

2. Multifunktionsmöbel nach Anspruch 1, **dadurch gekennzeichnet, dass** die Ausnehmungen in dem Pfosten (6) vorzugsweise in Form von Durchbrüchen, weiter vorzugsweise in Form von Bohrungen (10) vorliegen.

3. Multifunktionsmöbel nach Anspruch 1 oder 2, **dadurch gekennzeichnet, dass** zwischen benachbarten Pfosten (6) Seitenteile (23, 24, 27, 28, 29, 33, 34), vorzugsweise in Form von kürzeren Stirnteilen und längeren Längsteilen, angeordnet sind, wobei die Seitenteile (23, 24, 27, 28, 29, 33, 34) werkzeuglos und zerstörungsfrei an den Pfosten (6) und/oder der Grundplatte (2) befestigbar und wieder davon entfernbar sind.

4. Multifunktionsmöbel nach Anspruch 3, **dadurch gekennzeichnet, dass** die Seitenteile (23, 24, 27, 28, 29, 33, 34) mittels Klettbandabschnitten und/oder Druckknöpfen und/oder Clipverbindungen mit den Pfosten (6) und/oder der Grundplatte (2) verbunden sind.

5. Multifunktionsmöbel nach einem der Ansprüche 1 bis 4, **dadurch gekennzeichnet, dass** Wandungen der Nuten (15, 16) von Abschnitten von Zylindern gebildet sind, wobei vorzugsweise der Durchmesser des Zylinders größer ist als die lichte Breite des Öffnungsquerschnitts der Nuten (15, 16).

6. Multifunktionsmöbel nach Anspruch 5, **dadurch gekennzeichnet, dass** Öffnungsquerschnitte der Nuten (15, 16) benachbarter Pfosten (6) auf einander zugewandt sind.

7. Multifunktionsmöbel nach einem der Ansprüche 1 bis 6, **dadurch gekennzeichnet, dass** die Laufrollen (11) jeweils um eine Achse (12) senkrecht zu der Grundplatte (2) drehbar sind und/oder lösbar an der Grundplatte (2) befestigt sind.

8. Multifunktionsmöbel nach einem der Ansprüche 1 bis 7, **gekennzeichnet durch** eine - aus textilem Material bestehende Liegeschale oder -wanne (18), die an mindestens zwei gegenüber liegenden Streben (7) befestigt ist, wobei vorzugsweise die Streben (7) **durch** Befestigungstunnel (19) oder -schlaufen oder -ringe der Liegeschale oder - wanne (18) verlaufen.

9. Multifunktionsmöbel nach einem der Ansprüche 1 bis 8, **gekennzeichnet durch** parallel zu der Grundplatte (2) verlaufende, in den Pfosten (6) befindliche und einen gleichen Abstand zu der Grundplatte (2) aufweisende Nuten (21) sowie einem Boden, der mit Randstreifen in den Nuten (21) lagerbar ist.

10. Multifunktionsmöbel nach einem der Ansprüche 1 bis 9, **gekennzeichnet durch** Seitenteile (23, 24) mit einer Mehrzahl senkrecht zu der Grundplatte (2) ausgerichteter und äquidistant zueinander angeordneter Öffnungen (25).

11. Multifunktionsmöbel nach einem der Ansprüche 1 bis 10, **gekennzeichnet durch** mindestens ein Seitenwandteil (27, 28, 29) mit jeweils mindestens einer Öffnung (30, 31, 32), die von einem Kind durchkletterbar ist.

12. Multifunktiorismöbel nach einem der Ansprüche 1 bis 11, **gekennzeichnet durch** mindestens ein Seitenwandteil (34) mit einer Fensteröffnung (35), die mittels eines Vorhangs (36), der vorzugsweise an einer Strebe (7) befestigt ist, verschließbar ist.

13. Multifunktionsmöbel nach einem der Ansprüche 1 bis 12, **gekennzeichnet durch** vier geschlossene Seitenteile und einen an den Endabschnitten der Pfosten (6) angeordneten Deckel (42), der um eine parallel zu einer Kante der Grundplatte (2) verlaufende Achse schwenkbar ist.

14. Multifunktionsmöbel nach Anspruch 13, **dadurch gekennzeichnet, dass** der Deckel (42) an einem Rahmen befestigt ist, der an den Endabschnitten der Pfosten (6) befestigt ist.

## Claims

1. Multifunctional furniture (1) comprising a rectangular base plate (2) having an upper side (3) and a lower side (4), four uprights (6) located close to the corners on the upper side (3), aligned perpendicular to the plane of the upper side (3), four struts (7) each connecting two neighbouring uprights (6) and arranged parallel to the plane of the upper side (3), which struts each adjoin the uprights (6) in an end section facing away from the base plate (2), and four castors (11) arranged near the corners on the underside (4), which jointly define a support plane of the multifunctional furniture (1), **characterised in that** on two neighbouring side surfaces (13, 14) the uprights (6) are each provided in the longitudinal direction thereof with grooves (15, 16) running close to the edge on their upper side, in which opposite edge strips of side parts (23, 24, 27, 28, 29, 33, 34) engage positively, wherein the struts can be inserted in recesses in the upright (6) clamped in the latter and can be removed therefrom again in a nondestructive manner and wherein pairs of opposite struts (7) each have the same distance from the upper side (3) of the base plate (2) and neighbouring struts (7) over a corner have a height offset with respect to one another such that their openings do not contact one another.

2. The multifunctional furniture according to claim 1, **characterised in that** the recesses in the upright (6) are preferably present in the form of openings, further preferably in the form of holes (10).

3. The multifunctional furniture according to claim 1 or 2, **characterised in that** side parts (23, 24, 27, 28, 29, 33, 34), preferably in the form of shorter end parts and longer longitudinal parts, are arranged between neighbouring uprights (6), wherein the side parts (23, 24, 27, 28, 29, 33, 34) can be fastened without tools and non-destructively on the uprights (6) and/or the base plate (2) and can be removed therefrom.

4. The multifunctional furniture according to claim 3, **characterised in that** the side parts (23, 24, 27, 28, 29, 33, 34) are connected to the uprights (6) and/or the base plate (2) by means of Velcro tape sections and/or press fastenings and/or clip connections.

5. The multifunctional furniture according to any one of claims 1 to 4, **characterised in that** walls of the grooves (15, 16) are formed by sections of cylinders, wherein preferably the diameter of the cylinder is greater than the clear width of the opening cross-section of the grooves (15, 16).

6. The multifunctional furniture according to claim 5, **characterised in that** opening cross-sections of the grooves (15, 16) of neighbouring uprights (6) are facing one another.

7. The multifunctional furniture according to any one of claims 1 to 6, **characterised in that** the castors (11) are each rotatable about an axis (12) perpendicular to the base plate (2) and/or are fastened detachably on the base plate (2).

8. The multifunctional furniture according to any one of claims 1 to 7, **characterised by** a lying shell or trough (18) consisting of a textile material which is fastened on at least two opposite struts (7), wherein the struts (7) run through fastening tunnels (19) or loops or rings of the lying shell or trough (18).

9. The multifunctional furniture according to any one of claims 1 to 8, **characterised by** grooves (21) running parallel to the base plate (2), located in the uprights (6) and having the same distance from the base plate (2) as well as a base which can be mounted with edge strips in the grooves (21).

10. The multifunctional furniture according to any one of claims 1 to 9, **characterised by** side parts (23, 24) having a plurality of openings (25) aligned perpendicular to the base plate (2) and arranged equidistantly to one another.

11. The multifunctional furniture according to any one of claims 1 to 10, **characterised by** at least one side wall (27, 28, 29) having at least one opening (30, 31, 32) through which a child can climb.

12. The multifunctional furniture according to any one of claims 1 to 11, **characterised by** at least one side wall part (34) with a window opening (35) which can be closed by means of a curtain (36) which is preferably fastened to a strut (7).

13. The multifunctional furniture according to any one of claims 1 to 12, **characterised by** four closed side parts and a cover (42) arranged on the end sections of the upright (6), which is pivotable about an axis running parallel to an edge of the base plate (2).

14. The multifunctional furniture according to claim 13, **characterised in that** the cover (42) is fastened to a frame which is fastened to the end sections of the upright (6).

## Revendications

1. Meuble multifonctionnel (1) avec une plaque de base (2) de forme rectangulaire, avec une face supérieure (3) et une face inférieure (4), quatre montants (6) disposés sur la face supérieure (3) à proximité des angles à la perpendiculaire du plan de la face supérieure (3), quatre entretoises (7) reliant chacune deux montants (6) voisins, disposées à la parallèle du plan de la face supérieure (3), se raccordant chacune sur les montants (6) dans une partie d'extrémité de ces derniers qui est opposée à la plaque de base (2) et quatre galets de roulement (11) disposés à proximité des angles sur la face inférieure (4) qui définissent ensemble un plan de contact du meuble multifonctionnel (1), **caractérisé en ce que** sur deux surfaces latérales voisines (13, 14), les montants (6) sont munis chacun dans leur direction longitudinale de rainures (15, 16) s'étendant à proximité des bords sur leur face supérieure, dans lesquelles des bandes marginales opposées de pièces latérales (23, 24, 27, 28, 29, 33, 34) s'engagent par complémentarité de forme, les entretoises étant insérables dans le montant (6) de sorte à former blocage dans des évidements de ce dernier et retirables de ces derniers de façon non destructive, des paires d'entretoises (7) opposées présentant chacune le même écart par rapport à la face supérieure (3) de la plaque de base (2) et des entretoises (7) reliées dans l'angle présentant un tel déport mutuel en hauteur que leurs ajours ne se touchent pas.

2. Meuble multifonctionnel selon la revendication 1, **caractérisé en ce que** les évidements dans les montants (6) se présentent de préférences sous la forme d'ajours, par ailleurs, de préférence sous la forme de perçages (10).

3. Meuble multifonctionnel selon la revendication 1 ou 2, **caractérisé en ce qu'**entre des montants (6) voisins sont disposés des pièces latérales (23, 24, 27, 28, 29, 33, 34), de préférence sous la forme de pièces frontales plus courtes et de pièces longitudinales plus longues, les pièces latérales (23, 24, 27, 28, 29, 33, 34) étant susceptibles d'être fixées sans outil et de manière non destructive sur les montants (6) et/ou sur la plaque de base (2) et de nouveau retirées de ces derniers.

4. Meuble multifonctionnel selon la revendication 3, **caractérisé en ce que** les pièces latérales (23, 24, 27, 28, 29, 33, 34) sont reliées au moyen de coupons de ruban agrippant et/ou de boutons pression et/ou d'assemblage par clips avec les montants (6) et/ou la plaque de base (2).

5. Meuble multifonctionnel selon l'une quelconque des revendications 1 à 4, **caractérisé en ce que** des parois des rainures (15, 16) sont formées par des tronçons de cylindres, le diamètre du cylindre étant de préférence supérieur à la largeur intérieure de la section transversale d'ouverture des rainures (15, 16).

6. Meuble multifonctionnel selon la revendication 5, **caractérisé en ce que** des sections transversales d'ouverture des rainures (15, 16) de montants (6) voisins se font face.

7. Meuble multifonctionnel selon l'une quelconque des revendications 1 à 6, **caractérisé en ce que** les galets de roulement (11) sont chacun rotatifs autour d'un axe (12), à la perpendiculaire de la plaque de base (2) et/ou sont fixés de manière amovible sur la plaque de base (2).

8. Meuble multifonctionnel selon l'une quelconque des revendications 1 à 7, **caractérisé par** une coque ou cuve de couchage (18) constituée d'une matière textile, qui est fixée sur au moins deux entretoises (7) opposées, les entretoises (7) s'étendant de préférence à travers des tunnels de fixation (19) ou des boucles ou bagues de fixation de la coque ou cuve de couchage (18).

9. Meuble multifonctionnel selon l'une quelconque des revendications 1 à 8, **caractérisé par** des rainures (21) s'étendant à la parallèle de la plaque de base (2), situées dans les montants (6) et présentant un même écart par rapport à la plaque de base (2), ainsi que par un fond qui par des bandes marginales peut se loger dans les rainures (21).

10. Meuble multifonctionnel selon l'une quelconque des revendications 1 à 9, **caractérisé par** des pièces latérales (23, 24) avec une pluralité d'ouvertures (25) orientées à la perpendiculaire de la plaque de base (2) et disposées de manière équidistante les unes par rapport aux autres.

11. Meuble multifonctionnel selon l'une quelconque des revendications 1 à 10, **caractérisé par** au moins une partie de paroi latérale (27, 28, 29) avec respectivement au moins une ouverture (30, 31, 32), à travers laquelle un enfant peut grimper.

12. Meuble multifonctionnel selon l'une quelconque des revendications 1 à 11, **caractérisé par** au moins une partie de paroi latérale (34) avec une ouverture en fenêtre (35), qui peut se fermer au moyen d'un rideau (36), qui est de préférence fixé sur une entretoise (7).

13. Meuble multifonctionnel selon l'une quelconque des revendications 1 à 12, **caractérisé par** quatre parties latérales fermées et par un couvercle (42) disposé sur les parties d'extrémité des montants (6), qui peut pivoter autour d'un axe s'étendant à la parallèle d'une arête de la plaque de base (2).

14. Meuble multifonctionnel selon la revendication 13, **caractérisé en ce que** le couvercle (42) est fixé sur un cadre, lequel est fixé sur les parties d'extrémité des montants (6).
